# EUROPÄISCHE PATENTSCHRIFT

(11) **EP 4 628 687 B1**
(45) Veröffentlichungstag und Bekanntmachung des Hinweises auf die Patenterteilung: **17.06.2026**
(21) Anmeldenummer: 25165849.8
(22) Anmeldetag: 25.03.2025
(51) Int. Cl.: E05B 9/10

(54) **SCHLIESSZYLINDER MIT KUPPLUNG**
LOCK CYLINDER WITH CLUTCH
CYLINDRE DE SERRURE AVEC EMBRAYAGE

(30) Priorität: 27.03.2024 DE 102024108792
(43) Veröffentlichungstag der Anmeldung: 08.10.2025
(73) Patentinhaber: ASSA ABLOY Sicherheitstechnik GmbH, 72458 Albstadt (DE)
(72) Erfinder: SCHMITT, Maximilian, 14129 Berlin (DE); MATSCHKE, Steffen, 14167 Berlin (DE)
(74) Vertreter: Louis Pöhlau Lohrentz

(56) Entgegenhaltungen:
- DE-A1- 1 703 695
- DE-A1- 102020 119 735
- FR-A5- 2 232 947

## Beschreibung

Die Erfindung betrifft einen Schließzylinder mit Kupplung.

Aus der DE 10 2020 119 735 A1 ist ein Schließzylinder mit einkuppelbarem Schließbart bekannt. Dabei ist zwischen Schießbart und Zylinderkern ein Kupplungsadapter vorgesehen, der drehfest mit dem Zylinderkern verbunden ist, aber durch die Schlüsselspitze eines in den Schlüsselkanal eingeschobenen Schlüssels in Richtung des Schließbarts axial verschiebbar ist. Bei eingeführtem Schlüssel wird der Schließbart somit mit dem Zylinderkern drehfest eingekuppelt. Bei abgezogenem Schlüssel drückt der Schließbart unter Last die Kupplung hinaus, sodass ein Freilauf des Schließbarts realisiert wird.

Hierbei handelt es sich um die FZG-Funktion, die bei Fluchttürgetriebeschlössern notwendig ist. Nachteilig an dieser Lösung ist jedoch, dass der Schlüssel beim Schließen des Zylinders unter Belastung des Schließbarts durch die Kraftrückführung mittels des Kupplungsadapters aus dem Zylinder hinausgedrückt wird, was zu erhöhter Reibung bis hin zum Blockieren des Zylinders führen kann.

Es ist daher die Aufgabe der vorliegenden Erfindung, einen Schließzylinder mit Kupplung zur Realisierung der FZG-Funktion, der die einwirkende Rückführkraft auf den Schlüssel reduziert oder vermeidet.

Diese Aufgabe wird erfindungsgemäß durch einen Schließzylinder mit den Merkmalen des Anspruchs 1 gelöst.

Erfindungsgemäß ist ein Schließzylinder, insbesondere Doppelprofilzylinder, vorgesehen, aufweisend ein Zylindergehäuse, in dem zumindest ein Zylinderkern drehbar gelagert ist, einen Schließbart, der innerhalb einer am Zylindergehäuse angeordneten Schließbartnut drehbar gelagert ist, und einen zwischen dem zumindest einen Zylinderkern und dem Schließbart angeordneten Kupplungsadapter, der drehfest und axial verschiebbar in dem Zylinderkern gelagert ist, wobei der Schließbart mit einem in einen Schlüsselkanal des zumindest einen Zylinderkerns einführbaren Schlüssels zur Ausführung eines gemeinsamen, die Schließfunktion auslösenden Schließvorgangs kuppelbar ist, indem durch eine durch die Schlüsselspitze des eingeschobenen Schlüssels hervorgerufene axiale Verschiebung des Kupplungsadapters der Kupplungsadapter formschlüssig mit dem Schließbart in Eingriff bringbar ist.

Wesentlich bei dem erfindungsgemäßen Schließzylinder ist, dass der Kupplungsadapter ein Abstützelement aufweist, mit dem sich der Kupplungsadapter bei Ausführung des Schließvorgangs an einer Zylindergehäusefläche der Schließbartnut abstützt.

Die Aufgabe wird ferner auch von einem Schloss-Schlüssel-System gemäß dem Anspruch 13 gelöst, umfassend einen Schlüssel und einen Schließzylinder, insbesondere Doppelprofilzylinder, wobei der Schließzylinder ein Zylindergehäuse, in dem zumindest ein Zylinderkern drehbar gelagert ist, einen Schließbart, der innerhalb einer am Zylindergehäuse angeordneten Schließbartnut drehbar gelagert ist, und einen zwischen dem zumindest einen Zylinderkern und dem Schließbart angeordneten Kupplungsadapter, der drehfest und axial verschiebbar in dem Zylinderkern gelagert ist, aufweist, wobei der Schließbart mit dem in einen Schlüsselkanal des zumindest einen Zylinderkerns einführbaren Schlüssel zur Ausführung eines gemeinsamen, die Schließfunktion auslösenden Schließvorgangs kuppelbar ist, indem durch eine durch die Schlüsselspitze des eingeschobenen Schlüssels hervorgerufene axiale Verschiebung des Kupplungsadapters der Kupplungsadapter formschlüssig mit dem Schließbart in Eingriff bringbar ist. Wesentlich dabei ist, dass der Kupplungsadapter ein Abstützelement aufweist, mit dem sich der Kupplungsadapter bei Ausführung des Schließvorgangs an einer Zylindergehäusefläche der Schließbartnut abstützt.

Der erfindungsgemäße Schließzylinder mit Kupplung sowie das Schloss-Schlüssel-System bewirkt, dass sobald der Zylinderkern aus seiner Nullstellung heraus geschlossen wird, sich das Abstützelement des Kupplungsadapters an der Zylindergehäusefläche der Schließbartnut abstützt. Dies verringert bzw. eliminiert die auf den Schlüssel wirkende Rückführungskraft und sorgt somit dafür, dass Zylinderblockaden vermieden werden. Ferner gewährleistet das Abstützelement eine sichere Funktion des Schließzylinders sowie der FZG-Funktion, d.h. der Schließbart kann unter Last auskuppeln.

Unter "Nullstellung" ist diejenige Position des Zylinderkerns zu verstehen, in der der Schlüssel in den Schlüsselkanal eingeschoben und/oder ausgeschoben wird. Vorzugsweise handelt es sich hierbei um die 0°-Position. Vorzugsweise liegt die Nullstellung in der Mittelebene des Zylinderkerns bzw. des Schließzylinders.

Bevorzugt ist vorgesehen, dass der Kupplungsadapter spiegelsymmetrisch ausgestaltet ist, insbesondere spiegelsymmetrisch zu einer Mittelebene ist.

Insbesondere kann vorgesehen sein, dass das Zylindergehäuse ausgehend von der Schließbartnut eine radiale Nut aufweist. Vorzugsweise ist die radiale Nut an der Oberseite des Zylindergehäuses vorgesehen. Ferner kann vorgesehen sein, dass sich die radiale Nut in Richtung der Nullstellung erstreckt. Vorzugsweise ist vorgesehen, dass das Abstützelement des Kupplungsadapters bei abgezogenem Schlüssel mit der radialen Nut zusammenwirkt. Hierfür ist insbesondere vorgesehen, dass die Innengeometrie der radialen Nut im Wesentlichen mit der Außengeometrie des Abstützelements korrespondiert, wobei die Innengeometrie von ihren Abmessungen größer als das Abstützelement gewählt ist. Dadurch ergibt sich ein gewisses Spiel, sodass das Abstützelement beim Abziehen des Schlüssels stets leichtgängig in die radiale Nut eintauchen kann. Vorzugsweise ist vorgesehen, dass das Abstützelement nur dann mit der radialen Nut zusammenwirkt, wenn der Schlüssel abgezogen wird bzw. abgezogen ist. Beim Abziehen des Schlüssels wird der Kupplungsadapter vorzugsweise vom Schließbart entkuppelt, indem sich der Kupplungsadapter axial in Richtung des Zylinderkerns verschiebt und das Abstützelement des Kupplungsadapters somit in die radiale Nut eintauchen kann.

Insbesondere ist vorgesehen, dass die radiale Nut Einlaufschrägen aufweist. Vorzugsweise handelt es sich bei den Einlaufschrägen um Fasen, die bevorzugt an der Öffnung der radialen Nut angeordnet sind.

Es kann ferner auch möglich sein, dass der Kupplungsadapter einen Grundkörper, insbesondere zylindrischen Grundkörper, und einen lateral an den Grundkörper angeordneten Schneidenkörper aufweist, wobei an dem Schneidenkörper lateral das Abstützelement angeordnet ist. Vorzugsweise ist der Kupplungsadapter derart angeordnet, sodass das Abstützelement in Richtung des Zylinderkerns gerichtet ist.

Bevorzugt kann es möglich sein, dass das Abstützelement in Form einer Nase oder eines Zapfens ausgestaltet ist.

Es kann auch möglich sein, dass das Abstützelement an einer dem Zylinderkern zugewandten Seite einen ersten Funktionsbereich und einen zweiten Funktionsbereich aufweist.

Insbesondere ist es möglich, dass der erste Funktionsbereich an den beiden äußeren Bereichen des Abstützelements angeordnet ist, wobei der erste Funktionsbereich aus zwei doppelt geneigten Flächen gebildet ist, insbesondere wobei die zwei doppelt geneigten Flächen spiegelsymmetrisch zur Mittelebene des Kupplungsadapters angeordnet sind. Mittels des ersten Funktionsbereichs, insbesondere der doppelt geneigten Flächen, wird erreicht, dass der Kupplungsadapter während des Schließvorganges unter belastetem Schließbart über die Einlaufschrägen der radialen Nut im Zylindergehäuse in den Schließbart drückt. Der erste Funktionsbereich, insbesondere die doppelt geneigten Flächen, ist bzw. sind derart ausgestaltet, dass im Belastungsfall ein Flächenkontakt zwischen dem Abstützelement und der Einlaufschrägen der radialen Nut im Zylindergehäuse entsteht. Dies verhindert ein Verklemmen der Kupplung bzw. des Kupplungsadapters und wirkt sich positiv auf den Verschleiß der Einlaufschrägen im Zylindergehäuse auf.

Es kann auch vorgesehen sein, dass der zweite Funktionsbereich in einem mittleren Bereich des Abstützelements angeordnet ist, wobei der zweite Funktionsbereich aus zwei von der Mittelebene ausgehenden winkligen Flächen gebildet ist. Vorzugsweise ist vorgesehen, dass der mittlere Bereich zwischen den beiden äußeren Bereichen des ersten Funktionsbereich angeordnet ist. Mit anderen Worten bedeutet dies, dass der zweite Funktionsbereich zwischen dem ersten Funktionsbereich angeordnet ist. Ferner ist es möglich, dass die zwei Flächen des zweiten Funktionsbereich jeweils mit der Mittelebene des Kupplungsadapters einen Winkel in einem Bereich von 85° bis 89,8°, insbesondere von 88° bis 89,5°, bevorzugt von 89° bis 89,4°, einschließen. Normalerweise ist der Kupplungsadapter mit einem geringen Spiel am Zylinderkern gelagert. Durch die beiden angewinkelten Flächen kann dieses Spiel ausgeglichen werden. Der zweite Funktionsbereich, insbesondere die zwei winkeligen Flächen, sorgen daher im Lastfall außerhalb der Nullstellung des Zylinderkerns für einen Flächenkontakt zwischen dem Abstützelement und der Zylindergehäusefläche in der Schließbartnut des Zylindergehäuses. Der Flächenkontakt minimiert den Verschleiß und vermeidet, dass sich das Abstützelement in einer Art in die Fläche des Zylindergehäuses einarbeitet, dass die Kupplung den Zylinderkern blockiert.

Bevorzugterweise kann vorgesehen sein, dass der Schneidenkörper mit mindestens einer im Schließbart vorgesehenen korrespondierenden Kupplungsgeometrie zusammenwirkt. Vorzugsweise ist im Schließbart beidseitig eine Kupplungsgeometrie vorgesehen. Bevorzugt ist vorgesehen, dass der Schließbart beidseitig eine Senkung aufweist, wobei die Kupplungsgeometrie aus der Senkung hervorsteht. Vorzugsweise entspricht die korrespondierende Kupplungsgeometrie im Wesentlichen der Außenkontur des Schneidenkörpers. Abhängig von der Anzahl der Kupplungsgeometrien im Schließbart ergibt sich ein möglicher Leerdrehungswinkel. Das heißt, wenn der Schlüssel eingeführt und der Kupplungsadapter dadurch in den Schließbart gedrückt wird, kontaktiert der Schneidenkörper des Kupplungsadapters erst nach einer gewissen Leerdrehung mit der korrespondierenden Kupplungsgeometrie im Schließbart und überträgt folglich ein Drehmoment. Vorzugsweise handelt es sich bei dieser Verbindung um eine formschlüssige Verbindung. Falls der Schließzylinder als Doppelprofilzylinder ausgeführt ist, ist bevorzugt vorgesehen, dass der Doppelprofilzylinder zeitgleich beidseitig geschlossen werden kann. Sofern ein Schlüssel auf der Innenseite des Doppelprofilzylinders steckt, kann trotzdem von außen aufgeschlossen werden, d.h. die Innenseite dreht mit. Alternativ ist die Auslegung auch so möglich, dass nicht beide Seiten zeitgleich geschlossen werden können.

Es kann auch vorgesehen sein, dass der Schneidenkörper aus einer an der Spitze befindlichen Schneide und zwei Kupplungsflächen gebildet ist. Vorzugsweise sorgen die Kupplungsflächen für den nötigen Formschluss mit der korrespondierenden Kupplungsgeometrie im Schließbart. Vorteilhafterweise sind die zwei Kupplungsflächen unter einem Winkel angeordnet, insbesondere sodass die zwei Kupplungsflächen in Richtung der Schneide zusammenlaufen. Mit anderen Worten bedeutet dies, dass der Schneidenkörper im Wesentlichen eine Keilform ausbildet.

Unter Last wirkt ein Drehmoment auf den Schließbart. Durch die keilförmige Ausgestaltung des Schneidenkörpers und der korrespondierenden Kupplungsgeometrie im Schließbart, bewirkt dieses Moment eine axiale Rückführkraft auf den Kupplungsadapter, die den Kupplungsadapter aus dem Schließbart herausdrückt. Der Kupplungsadapter stützt sich nun mit seinem Abstützelement an der Zylindergehäusefläche ab. Somit wirkt die Rückführkraft nicht auf den in den Zylinderkern eingeschobenen Schlüssel. Gleichzeitig wird durch diese Rückführkraft die FZG-Funktion sichergestellt. Die auf den Kupplungsadapter wirkende Rückführkraft ist insbesondere abhängig von dem Winkel, den die beiden Kupplungsflächen einschließen. Vorzugsweise schließen die beiden Kupplungsflächen einen Winkel im Bereich von 20° bis 90°, insbesondere von 30° bis 70°, besonders bevorzugt von 55° bis 65°, ein.

Bevorzugterweise ist vorgesehen, dass es sich bei dem Schließzylinder um einen Doppelprofilzylinder handelt. Dies bedeutet bevorzugt, dass der Schließzylinder zwei sich gegenüberliegende Zylinderkerne aufweist, die in einem gemeinsamen Zylindergehäuse angeordnet sind und zwischen denen die Schließbartnut mit darin liegendem Schließbart angeordnet ist.

Es ist bevorzugt vorgesehen, dass der Schlüssel ein Flachschlüssel oder ein Wendeschlüssel ist.

Anwendung findet der erfindungsgemäße Schließzylinder bzw. das erfindungsgemäße Schloss-Schlüssel-System überall dort, wo ein Freilauf des Schließbarts unter Last ermöglicht werden soll. Das heißt, dass im Moment des Schlüsselabzuges aus dem Zylinder noch eine Last auf den Schließbart wirkt. Dieser Fall ist bei Fluchttürgetriebeschlössern gegeben.

Im Folgenden wird die Erfindung anhand von mehreren Ausführungsbeispielen unter Zuhilfenahme der beiliegenden Zeichnungen beispielhaft erläutert. Die gezeigten Ausführungsbeispiele sind daher nicht einschränkend zu verstehen. Dabei zeigen:
- Fig. 1:: eine schematische Explosionsdarstellung eines Schloss-Schlüssel-Systems mit Schließzylinder;
- Fig. 2a, 2b:: jeweils eine schematische Darstellung eines Kupplungsadapters;
- Fig. 3:: eine schematische Darstellung eines Schließzylindergehäuses;
- Fig. 4:: eine schematische Darstellung einer Schnittansicht eines Schloss-Schlüssel-Systems
- Fig. 5:: eine schematische Darstellung eines Schließbarts.

**In** den Figuren sind unterschiedliche Beispiele von Ausgestaltungen der Erfindung dargestellt. Dabei wurden gleiche oder gleich wirkende Komponenten jeweils mit denselben Referenzzeichen versehen. Wo die in den Figuren dargestellten Ausgestaltungen Gemeinsamkeiten aufweisen, wurde zur Vermeidung von Wiederholungen davon abgesehen, diese Gemeinsamkeiten mehrfach zu beschreiben. Die jeweiligen Unterschiede der Ausgestaltungen sind zu den Figuren jeweils beschrieben. Es versteht sich von selbst, dass der Fachmann innerhalb des Schutzbereichs der Ansprüche einzelne Ausgestaltungen abwandeln oder einzelne Merkmale dieser Ausgestaltungen miteinander kombinieren kann.

Fig. 1 zeigt eine schematische Explosionsdarstellung eines Schloss-Schlüssel-Systems 1 mit Schließzylinder 2. Bei dem dargestellten Schließzylinder 2 handelt es sich um einen Doppelprofilzylinder, d.h. dieser umfasst zwei sich gegenüberliegende Zylinderkerne 4, die in einem gemeinsamen Zylindergehäuse 3 angeordnet sind. Zwischen den beiden Zylinderkernen 4 ist im Zylindergehäuse 3 die Schließbartnut 6 angeordnet. In dieser Schließbartnut 6 ist der Schließbart 5 drehbar gelagert. Zwischen Schließbart 5 und Zylinderkern 4 ist jeweils ein Kupplungsadapter 7 angeordnet. Der Kupplungsadapter 7 ist dabei drehfest mit dem Zylinderkern 4 verbunden und kann axial verschoben werden. Ferner ist in Fig. 1 ein Schlüssel 18 dargestellt, der bereits in den Schlüsselkanal des Zylinderkerns 4 eingeschoben ist. Während des Einschiebens des Schlüssels 18 in den Zylinderkern 4 wird der Kupplungsadapter 7 von der Schlüsselspitze in Richtung des Schließbarts 5 axial verschoben werden. Durch diese Verschiebung des Kupplungsadapters 7 wird der Kupplungsadapter 7 mit dem Schließbart 5 in Eingriff gebracht. Sobald der Schlüssel 18 in dem Zylinderkern 4 gedreht wird, wird auch der Schließbart 5 mitgedreht, sobald der Kupplungsadapter 7 mit der Kupplungsgeometrie im Schließbart kontaktiert, um den Schließvorgang auszuführen. Unter Umständen muss zunächst eine Leerdrehung überwunden werden, um den Kupplungsadapter 7 mit der Kupplungsgeometrie im Schließbart 5 zu kontaktieren. In diesem Fall dreht sich der Kupplungsadapter 7 so lange mit dem Zylinderkern 4, bis der Kupplungsadapter 7 auf die im Schließbart 5 vorgesehene Kupplungsgeometrie trifft, um den Schließbart 5 anschließend zur Ausführung des Schließvorgangs mitzunehmen.

Sobald der Schließvorgang betätigt wurde und eine Last auf den Schließbart 5 wirkt, wird ein entsprechendes Drehmoment auf den Schließbart 5 ausgeübt. Dieses Drehmoment sorgt dafür, dass der Kupplungsadapter 7 bedingt durch die keilförmige Schneidengeometrie des Kupplungsadapters 7und der damit korrespondierenden Kupplungsgeometrie im Schließbart 5 axial aus dem Schließbart 5 herausgedrückt wird. Dies wird auch als Rückführkraft bezeichnet. Um nun zu verhindern, dass die Rückführkraft während des Schließvorganges auf den eingeschobenen Schlüssel 18 wirkt, weist der Kupplungsadapter 7 ein Abstützelement 8 auf, mit dem sich der Kupplungsadapter 7 bei Ausführung des Schließvorgangs an einer Zylindergehäusefläche 17 der Schließbartnut 6 abstützt.

In den Figuren 2a und 2b ist der Kupplungsadapter 7 dargestellt. Wie in Figur 2a zu sehen, weist der Kupplungsadapter 7 einen Grundkörper 11, insbesondere zylindrischen Grundkörper 11, und einen lateral an den Grundkörper 11 angeordneten Schneidenkörper 12 auf. Ferner ist lateral am Schneidenkörper 12 das Abstützelement 8 angeordnet. In Figur 2a ist der Kupplungsadapter 7 von seiner dem Schließbart 5 zugewandten Seite dargestellt. Der Schneidenkörper 12 umfasst vorzugsweise eine Schneide 13 und zwei Kupplungsflächen 14. Wie in Figur 2a dargestellt, können die zwei Kupplungsflächen 14 keilförmig zusammenlaufen. Diese keilförmige Ausgestaltung ermöglicht, dass bei Last des Schließbarts 5 der Kupplungsadapter 7 axial aus der Ausnehmung des Schließbarts 5 herausgedrückt werden kann.

Vorzugsweise schließen die beiden Kupplungsflächen 14 einen Winkel im Bereich von 20° bis 90°, insbesondere von 30° bis 70°, besonders bevorzugt von 55° bis 65°, ein.

In Figur 2b ist der Kupplungsadapter 7 mit Blick auf seine zum Zylinderkern 4 zugewandte Seite dargestellt. Insbesondere ermöglicht diese Darstellung den Blick auf das Abstützelement 8. Wie in Figur 2b dargestellt, ist das Abstützelement 8 in Form einer Nase bzw. eines Zapfens ausgebildet, welche lateral am Schneidenkörper 12 angeordnet ist. An seiner dem Zylinderkern 4 zugewandten Stirnseite weist das Abstützelement 8 den ersten Funktionsbereich 9 und den zweiten Funktionsbereich 10 auf.

Wie in Figur 2b zu sehen, ist der erste Funktionsbereich 9 an den beiden äußeren Bereichen des Abstützelements 8 durch zwei doppelt geneigte Flächen gebildet. Dabei sind die Flächen bevorzugt seitlich nach außen und in Richtung des Grundkörpers 11 geneigt. Durch diese doppelt geneigten Flächen wird erreicht, dass der Kupplungsadapter 7 unter belastetem Schließbart 5 über die Einlaufschrägen 16 der radialen Nut 15 im Zylindergehäuse 3 in den Schließbart 5 drückt. Der erste Funktionsbereich 9, insbesondere die doppelt geneigten Flächen, ist bzw. sind derart ausgestaltet, dass während des Schließvorganges im Belastungsfall ein Flächenkontakt zwischen dem Abstützelement 8 und den Einlaufschrägen 16 der radialen Nut 15 im Zylindergehäuse 3 entsteht.

Wie in Figur 2b zu sehen, ist der zweite Funktionsbereich 10 in der Mitte der dem Zylinderkern 4 zugewandten Stirnseite des Abstützelements 8 angeordnet. Mit anderen Worten ist der zweite Funktionsbereich 10 zwischen den zwei doppelt geneigten Flächen des ersten Funktionsbereich 9 angeordnet. Der zweite Funktionsbereich 10 ist gemäß Figur 2b ebenfalls aus zwei winkligen Flächen gebildet, die bevorzugt jeweils mit der Mittelebene des Kupplungsadapters 7 einen Winkel in einem Bereich von 85° bis 89,8°, insbesondere von 88° bis 89,5°, bevorzugt von 89° bis 89,4°, einschließen. Diese winkeligen Flächen sorgen für einen Spielausgleich des Kupplungsadapters 7 in seiner Führung im Zylinderkern 4 und gewährleisten einen Flächenkontakt mit der Zylindergehäusefläche 17.

In Figur 3 ist schematisch das Zylindergehäuse 3 des in Figur 1 dargestellten Schließzylinders 2 gezeigt. Das Zylindergehäuse 3 gemäß Figur 3 weist mittig eine Schließbartnut 6 auf. In den beiden koaxial angeordneten Bohrungen kann jeweils ein Zylinderkern 4 angeordnet werden. Die Zylindergehäusefläche 17 stellt bevorzugt jeweils die Innenseite der Schließbartnut 6 dar. Ausgehend von der Zylindergehäusefläche 17 weist das Zylindergehäuse 3 eine radiale Nut 15 mit Einlaufschrägen 16 auf. Das Abstützelement 8 des Kupplungsadapters 7 kann mit der radialen Nut 15 zusammenwirken. Bevorzugt ist hierfür vorgesehen, dass die radiale Nut 15 hinsichtlich ihrer Abmessungen mindestens so groß ist, wie die Abmessungen des Abstützelements 8. Dadurch wird gewährleistet, dass im ausgekuppelten Zustand das Abstützelement 8 vollständig in die radiale Nut 15 eintauchen kann und somit die der Schneide 13 abgewandten Seite des Schneidenkörpers 12 des Kupplungsadapters 7 aus dem Schließbart 5 hinaus gedrückt werden kann. Die Einlaufschrägen 16 sorgen bevorzugt dafür, dass der Kupplungsadapter 7 während des Schließvorganges unter belastetem Schließbart 5 über die Einlaufschrägen 16 der radialen Nut 15 in den Schließbart 5 gedrückt wird. Bevorzugt sind die Einlaufschrägen 16 korrespondierend zu den Flächen des ersten Funktionsbereichs 9 des Abstützelements 8 ausgestaltet, sodass im Belastungsfall ein Flächenkontakt zwischen dem Abstützelement 8 und der Einlaufschräge 16 entsteht.

In Figur 4 ist eine schematische Darstellung einer Schnittansicht eines Schloss-Schlüssel-Systems 1 dargestellt, wobei als Schließzylinder ein Doppelprofilzylinder verwendet wird. Der Doppelprofilzylinder weist zwei Zylinderkerne 4 auf, wobei der eine Zylinderkern links vom Schließbart 5 und der andere Zylinderkern rechts vom Schließbart angeordnet ist. Mit "links" und "rechts" ist hierbei die relative örtliche Beziehung, wie in der Figur 4 gezeigt, zu verstehen. Wie in Figur 4 zusehen, ist der Schlüssel 18 in den Schlüsselkanal des rechten Zylinderkerns 4 eingeschoben. An der Endfläche des Zylinderkerns 4 ist drehfest, aber axial verschiebbar, der Kupplungsadapter 7 angeordnet. Ferner ist der Schließbart 5 in der Schließbartnut 6 des Zylindergehäuses 3 angeordnet.

In Fig. 5 ist schematisch ein Schließbart 5 dargestellt. Wie in Fig. 5 zu sehen, weist der Schließbart eine Senkung 5b auf. Vorzugsweise weist der Schließbart 5 beidseitig eine Senkung 5b auf. In diese Senkung 5b kann der Kupplungsadapter 7 durch Einführen des Schlüssels gedrückt werden. Ferner weist der Schließbart 5 gemäß Fig. 5 eine korrespondierende Kupplungsgeometrie 5a auf, welche aus der Senkung 5b hervorsteht. Vorzugsweise entspricht die korrespondierende Kupplungsgeometrie 5a im Wesentlichen der Außenkontur des Schneidenkörpers 12 und wirkt mit dem Schneidenkörper 12 des Kupplungsadapters 7 zusammen. In einer alternativen Ausgestaltung kann vorgesehen sein, dass der Schließbart 5 zwei oder mehrere korrespondierende Kupplungsgeometrien 5a aufweist. Abhängig von der Anzahl der Kupplungsgeometrien 5a im Schließbart 5 ergibt sich ein möglicher Leerdrehungswinkel. Das heißt, wenn der Schlüssel eingeführt und der Kupplungsadapter 7 dadurch in den Schließbart 5 gedrückt wird, kontaktiert der Schneidenkörper 12 des Kupplungsadapters 7 erst nach einer gewissen Leerdrehung mit der korrespondierenden Kupplungsgeometrie 5a im Schließbart 5 und überträgt folglich ein Drehmoment.

### Bezugszeichenliste

- 1: Schloss-Schlüssel-System
- 2: Schließzylinder
- 3: Zylindergehäuse
- 4: Zylinderkern
- 5: Schließbart
- 5a: korrespondierende Kupplungsgeometrie
- 5b: Senkung
- 6: Schließbartnut
- 7: Kupplungsadapter
- 8: Abstützelement
- 9: Erster Funktionsbereich
- 10: Zweiter Funktionsbereich
- 11: Grundkörper
- 12: Schneidenkörper
- 13: Schneide
- 14: Kupplungsfläche
- 15: radiale Nut
- 16: Einlaufschräge
- 17: Zylindergehäusefläche
- 18: Schlüssel

## Patentansprüche

1. Schließzylinder (2), insbesondere Doppelprofilzylinder, aufweisend ein Zylindergehäuse (3), in dem zumindest ein Zylinderkern (4) drehbar gelagert ist, einen Schließbart (5), der innerhalb einer am Zylindergehäuse (3) angeordneten Schließbartnut (6) drehbar gelagert ist, und einen zwischen dem zumindest einen Zylinderkern (4) und dem Schließbart (5) angeordneten Kupplungsadapter (7), der in dem Zylinderkern (4) drehfest und axial verschiebbar gelagert ist, wobei der Schließbart (5) mit einem in einen Schlüsselkanals des zumindest einen Zylinderkerns (4) einführbaren Schlüssel (18) zur Ausführung eines gemeinsamen, die Schließfunktion auslösenden Schließvorgangs kuppelbar ist, indem durch eine durch die Schlüsselspitze des eingeschobenen Schlüssels (18) hervorgerufene axiale Verschiebung des Kupplungsadapters (7) der Kupplungsadapter (7) formschlüssig mit dem Schließbart (5) in Eingriff bringbar ist,
**dadurch gekennzeichnet,**
**dass** der Kupplungsadapter (7) ein Abstützelement (8) aufweist, mit dem sich der Kupplungsadapter (7) bei Ausführung des Schließvorgangs an einer Zylindergehäusefläche (17) der Schließbartnut (6) abstützt.

2. Schließzylinder (2) nach Anspruch 1,
**dadurch gekennzeichnet,**
**dass** das Zylindergehäuse (3) ausgehend von der Schließbartnut (6) eine radiale Nut (15) aufweist.

3. Schließzylinder (2) nach Anspruch 2,
**dadurch gekennzeichnet,**
**dass** das Abstützelement (8) des Kupplungsadapters (7) bei abgezogenem Schlüssel (18) mit der radialen Nut (15) zusammenwirkt.

4. Schließzylinder (2) nach einem der vorhergehenden Ansprüche,
**dadurch gekennzeichnet,**
**dass** der Kupplungsadapter (7) einen Grundkörper (11), insbesondere zylindrischen Grundkörper (11), und einen lateral an den Grundkörper (11) angeordneten Schneidenkörper (12) aufweist, wobei an dem Schneidenkörper (12) lateral das Abstützelement (8) angeordnet ist.

5. Schließzylinder (2) nach einem der vorhergehenden Ansprüche,
**dadurch gekennzeichnet,**
**dass** das Abstützelement (8) in Form einer Nase oder eines Zapfens ausgestaltet ist.

6. Schließzylinder (2) nach einem der vorhergehenden Ansprüche,
**dadurch gekennzeichnet,**
**dass** das Abstützelement (8) an einer dem Zylinderkern (4) zugewandten Seite einen ersten Funktionsbereich (9) und einen zweiten Funktionsbereich (10) aufweist.

7. Schließzylinder (2) nach Anspruch 6,
**dadurch gekennzeichnet,**
**dass** der erste Funktionsbereich (9) an den beiden äußeren Bereichen des Abstützelements (8) angeordnet ist, wobei der erste Funktionsbereich (9) aus zwei doppelt geneigten Flächen gebildet ist, insbesondere wobei die zwei doppelt geneigten Flächen spiegelsymmetrisch zur Mittelebene des Kupplungsadapters (7) angeordnet sind.

8. Schließzylinder (2) nach Anspruch 6 oder 7,
**dadurch gekennzeichnet,**
**dass** der zweite Funktionsbereich (10) in einem mittleren Bereich des Abstützelements (8) angeordnet ist, wobei der zweite Funktionsbereich (10) aus zwei von der Mittelebene ausgehenden winkligen Flächen gebildet ist.

9. Schließzylinder (2) nach Anspruch 8,
**dadurch gekennzeichnet,**
**dass** die zwei Flächen des zweiten Funktionsbereichs (10) jeweils mit der Mittelebene des Kupplungsadapters (7) einen Winkel in einem Bereich von 85° bis 89,8°, insbesondere von 88° bis 89,5°, bevorzugt von 89° bis 89,4°, einschließen.

10. Schließzylinder (2) nach einem der Ansprüche 4 bis 9,
**dadurch gekennzeichnet,**
**dass** der Schneidenkörper (12) mit mindestens einer im Schließbart (5) vorgesehenen korrespondierenden Kupplungsgeometrie zusammenwirkt.

11. Schließzylinder (2) nach einem der Ansprüche 4 bis 10,
**dadurch gekennzeichnet,**
**dass** der Schneidenkörper (12) aus einer an der Spitze befindlichen Schneide (13) und zwei Kupplungsflächen (14) gebildet ist.

12. Schließzylinder (2) nach einem der Ansprüche 2 bis 11,
**dadurch gekennzeichnet,**
**dass** die radiale Nut (15) Einlaufschrägen (16) aufweist.

13. Schloss-Schlüssel-System (1) umfassend einen Schlüssel (18) und einen Schließzylinder (2), insbesondere Doppelprofilzylinder, nach einem der vorhergehenden Ansprüche, wobei der Schließzylinder (2) ein Zylindergehäuse (3), in dem zumindest ein Zylinderkern (4) drehbar gelagert ist, einen Schließbart (5), der innerhalb einer am Zylindergehäuse (3) angeordneten Schließbartnut (6) drehbar gelagert ist, und einen zwischen dem zumindest einen Zylinderkern (4) und dem Schließbart (5) angeordneten Kupplungsadapter (7), der drehfest und axial verschiebbar in dem Zylinderkern (4) gelagert ist, aufweist, wobei der Schließbart (5) mit dem in einen Schlüsselkanal des zumindest einen Zylinderkerns (4) einführbaren Schlüssel (18) zur Ausführung eines gemeinsamen, die Schließfunktion auslösenden Schließvorgangs kuppelbar ist, indem durch eine durch die Schlüsselspitze des eingeschobenen Schlüssels (18) hervorgerufene axiale Verschiebung des Kupplungsadapters (7) der Kupplungsadapter (7) formschlüssig mit dem Schließbart (5) in Eingriff bringbar ist,
**dadurch gekennzeichnet,**
**dass** der Kupplungsadapter (7) ein Abstützelement (8) aufweist, mit dem sich der Kupplungsadapter (7) bei Ausführung des Schließvorgangs an einer Zylindergehäusefläche (17) der Schließbartnut (6) abstützt.

14. Schloss-Schlüssel-System (1) nach Anspruch 13,
**dadurch gekennzeichnet,**
**dass** der Schlüssel (18) ein Flachschlüssel oder ein Wendeschlüssel ist.

## Claims

1. A locking cylinder (2), in particular a double-profile cylinder, comprising a cylinder housing (3) in which at least one cylinder core (4) is rotatably mounted, a locking bit (5) which is rotatably mounted within a locking bit groove (6) arranged on the cylinder housing (3), and a coupling adapter (7) arranged between the at least one cylinder core (4) and the locking bit (5), which coupling adapter is mounted non-rotatably and axially displaceable in the cylinder core (4), wherein the locking bit (5) is couplable to a key (18) which is insertable into a key channel of the at least one cylinder core (4) to perform a joint locking operation that triggers the locking function, by bringing the coupling adapter (7) into positive engagement with the locking bit (5) through an axial displacement of the coupling adapter (7) caused by the tip of the inserted key (18),
**characterized in that**
the coupling adapter (7) comprises a support element (8) by means of which the coupling adapter (7) rests against a cylinder housing surface (17) of the locking bit groove (6) during the locking operation.

2. Locking cylinder (2) according to claim 1,
**characterized in that**
the cylinder housing (3) has a radial groove (15) extending from the locking bit groove (6).

3. Locking cylinder (2) according to claim 2,
**characterized in that**
the support element (8) of the coupling adapter (7) engages with the radial groove (15) when the key (18) is removed.

4. Locking cylinder (2) according to one of the preceding claims,
**characterized in that**
the coupling adapter (7) comprises a base body (11), in particular a cylindrical base body (11), and a cutting body (12) arranged laterally on the base body (11), wherein the support element (8) is arranged laterally on the cutting body (12).

5. Locking cylinder (2) according to one of the preceding claims,
**characterized in that**
the support element (8) is shaped like a tab or a pin.

6. Locking cylinder (2) according to one of the preceding claims,
**characterized in that**
the support element (8) has, on a side facing the cylinder core (4), a first functional area (9) and a second functional area (10).

7. Locking cylinder (2) according to claim 6,
**characterized in that**
the first functional area (9) is arranged at the two outer regions of the support element (8), wherein the first functional area (9) is formed by two double-sloped surfaces, in particular wherein the two double-sloped surfaces are arranged mirror-symmetrically with respect to the center plane of the coupling adapter (7).

8. Locking cylinder (2) according to claim 6 or 7,
**characterized in that**
the second functional area (10) is arranged in a central region of the support element (8), wherein the second functional area (10) is formed by two angled surfaces extending from the center plane.

9. Locking cylinder (2) according to claim 8,
**characterized in that**
the two surfaces of the second functional area (10) each form an angle with the center plane of the coupling adapter (7) within a range of 85° to 89.8°, in particular 88° to 89.5°, preferably 89° to 89.4°.

10. Locking cylinder (2) according to one of claims 4 to 9,
**characterized in that**
the cutting body (12) interacts with at least one corresponding coupling geometry provided in the locking bit (5).

11. Locking cylinder (2) according to one of claims 4 to 10,
**characterized in that**
the cutting body (12) consists of a cutting edge (13) located at the tip and two coupling surfaces (14).

12. Locking cylinder (2) according to one of claims 2 to 11,
**characterized in that**
the radial groove (15) has inlet bevels (16).

13. Lock-key-system (1) comprising a key (18) and a locking cylinder (2), in particular a double-profile cylinder, according to one of the preceding claims, wherein the locking cylinder (2) comprises a cylinder housing (3) in which at least one cylinder core (4) is rotatably mounted, a locking bit (5) which is rotatably mounted within a locking bit groove (6) arranged on the cylinder housing (3), and a coupling adapter (7) arranged between the at least one cylinder core (4) and the locking bit (5), which coupling adapter is mounted non-rotatably and axially displaceable in the cylinder core (4), wherein the locking bit (5) is couplable to the key (18) which is insertable into a key channel of the at least one cylinder core (4) to perform a joint locking operation that triggers the locking function, by bringing the coupling adapter (7) into positive engagement with the locking bit (5) through an axial displacement of the coupling adapter (7) caused by the tip of the inserted key (18),
**characterized in that**
the coupling adapter (7) comprises a support element (8) by means of which the coupling adapter (7) rests against a cylinder housing surface (17) of the locking bit groove (6) during the locking operation.

14. Lock-key-system (1) according to claim 13,
**characterized in that**
the key (18) is a flat key or a reversible key.

## Revendications

1. Cylindre de serrure (2), en particulier cylindre à double profil, comprenant un boîtier de cylindre (3) dans lequel au moins un noyau de cylindre (4) est monté de manière rotative, un panneton (5) qui est monté de manière rotative à l'intérieur d'une rainure de panneton (6) disposée sur le boîtier de cylindre (3), et un adaptateur d'accouplement (7) disposé entre ledit au moins un noyau de cylindre (4) et le panneton (5), qui est monté dans le noyau de cylindre (4) de manière solidaire en rotation et mobile axialement, le panneton (5) étant accouplable à une clé (18) insérable dans un canal de clé dudit au moins un noyau de cylindre (4) pour exécuter une opération de fermeture commune déclenchant la fonction de fermeture, en ce qu'un déplacement axial de l'adaptateur d'accouplement (7), provoqué par la pointe de la clé (18) insérée, permet de mettre l'adaptateur d'accouplement (7) en prise par complémentarité de forme avec le panneton (5),
**caractérisé en ce que**
l'adaptateur d'accouplement (7) comporte un élément d'appui (8) grâce auquel l'adaptateur d'accouplement (7) s'appuie contre une surface (17) du boîtier du cylindre de la rainure de panneton (6) lors de l'exécution de la manœuvre de fermeture.

2. Cylindre de serrure (2) selon la revendication 1,
**caractérisé en ce que**
le corps du cylindre (3) comporte une rainure radiale (15) partant de la rainure de panneton (6).

3. Cylindre de serrure (2) selon la revendication 2,
**caractérisé en ce que**
l'élément d'appui (8) de l'adaptateur d'accouplement (7) coopère avec la rainure radiale (15) lorsque la clé (18) est retirée.

4. Cylindre de serrure (2) selon l'une des revendications précédentes,
**caractérisé en ce que**
l'adaptateur d'accouplement (7) comprend un corps de base (11), en particulier un corps de base cylindrique (11), et un corps de coupe (12) disposé latéralement par rapport au corps de base (11), l'élément d'appui (8) étant disposé latéralement sur le corps de coupe (12).

5. Cylindre de serrure (2) selon l'une des revendications précédentes,
**caractérisé en ce que**
l'élément d'appui (8) se présente sous la forme d'un ergot ou d'un tenon.

6. Cylindre de serrure (2) selon l'une des revendications précédentes,
**caractérisé en ce que**
l'élément d'appui (8) comporte, sur un côté tourné vers le noyau de cylindre (4), une première zone fonctionnelle (9) et une deuxième zone fonctionnelle (10).

7. Cylindre de serrure (2) selon la revendication 6,
**caractérisé en ce que**
la première zone fonctionnelle (9) est disposée sur les deux zones extérieures de l'élément d'appui (8), la première zone fonctionnelle (9) étant formée de deux surfaces à double inclinaison, en particulier ces deux surfaces à double inclinaison étant disposées de manière symétrique par rapport au plan médian de l'adaptateur d'accouplement (7).

8. Cylindre de serrure (2) selon la revendication 6 ou 7,
**caractérisé en ce que**
la deuxième zone fonctionnelle (10) est disposée dans une zone centrale de l'élément d'appui (8), la deuxième zone fonctionnelle (10) étant formée de deux surfaces inclinées partant du plan médian.

9. Cylindre de serrure (2) selon la revendication 8,
**caractérisé en ce que**
les deux surfaces de la deuxième zone fonctionnelle (10) forment chacune avec le plan médian de l'adaptateur d'accouplement (7) un angle compris entre 85° et 89,8°, en particulier entre 88° et 89,5°, de préférence entre 89° et 89,4°.

10. Cylindre de serrure (2) selon l'une des revendications 4 à 9,
**caractérisé en ce que**
le corps de coupe (12) coopère avec au moins une géométrie d'accouplement correspondante prévue dans le panneton (5).

11. Cylindre de serrure (2) selon l'une des revendications 4 à 10,
**caractérisé en ce que**
le corps de coupe (12) est constitué d'une lame (13) située à l'extrémité et de deux surfaces d'accouplement (14).

12. Cylindre de serrure (2) selon l'une des revendications 2 à 11,
**caractérisé en ce que**
la rainure radiale (15) comporte des biseaux d'entrée (16).

13. Système serrure-clé (1) comprenant une clé (18) et un cylindre de serrure (2), en particulier un cylindre à double profil, selon l'une des revendications précédentes, le cylindre de serrure (2) comportant un boîtier de cylindre (3), dans lequel au moins un noyau de cylindre (4) est monté de manière rotative, un panneton (5) qui est monté de manière rotative à l'intérieur d'une rainure de panneton (6) disposée sur le boîtier de cylindre (3), et un adaptateur d'accouplement (7) disposé entre ledit au moins un noyau de cylindre (4) et le panneton (5), qui est monté de manière solidaire en rotation et mobile axialement dans le noyau de cylindre (4), le panneton (5) étant accouplable à la clé (18) insérable dans un canal de clé dudit au moins un noyau de cylindre (4) pour exécuter une opération de fermeture commune déclenchant la fonction de fermeture, en ce qu'un déplacement axial de l'adaptateur d'accouplement (7), provoqué par la pointe de la clé (18) insérée, permet de mettre l'adaptateur d'accouplement (7) en prise par complémentarité de forme avec le panneton (5),
**caractérisé en ce que**
l'adaptateur d'accouplement (7) comporte un élément d'appui (8) grâce auquel l'adaptateur d'accouplement (7) s'appuie contre une surface (17) du boîtier du cylindre de la rainure de panneton (6) lors de l'exécution de la manœuvre de fermeture.

14. Système serrure-clé (1) selon la revendication 13,
**caractérisé en ce que**
la clé (18) est une clé plate ou une clé réversible.
